# EUROPÄISCHE PATENTSCHRIFT

(11) **EP 0 019 035 B1**
(45) Veröffentlichungstag und Bekanntmachung des Hinweises auf die Patenterteilung: **06.06.1984**
(21) Anmeldenummer: 80100573.7
(22) Anmeldetag: 05.02.1980
(51) Int. Cl.: D06B 11/00

(54) **Verfahren und Vorrichtung zum Bemustern von Warenbahnen**
Method and apparatus for decorating web-like materials
Procédé et installation pour décorer des matières en bandes

(30) Priorität: 16.02.1979 DE 2905945; 24.12.1979 DE 2952262
(43) Veröffentlichungstag der Anmeldung: 26.11.1980
(73) Patentinhaber: Eduard Küsters Maschinenfabrik, D-47805 Krefeld (DE)
(72) Erfinder: Eichmanns, Herbert, Dr., D-4150 Krefeld (DE); Kemper, Winfried, D-5144 Wegberg (DE); Meyer, Wilhelm, D-4150 Krefeld (DE)
(74) Vertreter: Patentanwälte Dipl.-Ing. Walter Kuborn Dipl.-Phys. Dr. Peter Palgen

## Beschreibung

Die Erfindung bezieht sich auf ein Verfahren der dem Oberbegriff des Anspruches 1 zugrunde liegenden Art sowie eine zur Ausführung dieses Verfahrens geeignete Vorrichtung.

Ein Verfahren der genannten Art ist aus der US-PS 3 848 039 bekannt. Es wird hierbei auf einer Trägerbahn ein Film aus einem Lösungsmittel für ein polymeres Material erzeugt und in diesen Film hinein in einem willkürlichen unregelmäßigen Muster das polymere Material eingebracht, welches auf dem Film verschwimmt und an den Rändern von dem Lösungsmittel angelöst wird, so daß sich ein eigenartiges Erscheinungsbild mit räumlich getrennten Teilmengen der Bemusterungsflüssigkeit ergibt, deren Ränder in dem Lösungsmittel auslaufen. Die bemusterte Bahn wird dann mit einer gleichmäßigen Polymerschicht überzogen, auf die anschließend eine Textilbahn aufgebracht wird. Die Trägerbahn wird schließlich entfernt. Es handelt sich also um ein sogenanntes Abklatsch- oder Negativverfahren. Ein solches Verfahren geht mit einem mechanischen Angriff an der Bemusterungsschicht einher, insofern diese auf die Trägerbahn aufgebracht und somit oberflächlich geglättet wird. Außerdem ist das Verfahren nur für relativ flache Textilien, nicht aber für Polwaren geeignet.

Der Erfindung liegt die Aufgabe zugrunde, ein Verfahren der dem Oberbegriff zugrunde liegenden Art dahingehend auszugestalten, daß die willkürliche Verteilung der in der Trägerflüssigkeit befindlichen Bemusterungsflüssigkeit ohne mechanischen Angriff an der Flüssigkeit oder der Warenbahn auf diese übertragen werden kann.

Zur Lösung dieser Aufgabe sind die Merkmale des Kennzeichnungsteils des Hauptanspruchs vorgesehen.

Durch die GB-PS 1 363 724 ist eine Vorrichtung, insbesondere zur Streifenmusterung bekannt, bei der das Auftragen mehrerer gleichartiger, in ihrer Farbtönung unterschiedlicher Farbflüssigkeiten vorgesehen ist, nicht jedoch einer Trägerflüssigkeit und einer (oder mehrerer) Bemusterungsflüssigkeiten, die in einem derartigen Mengen- wie Zusammensetzungsverhältnis stehen, daß die Bemusterungsflüssigkeit auf der Trägerflüssigkeit schwimmt, in dieser schwebt oder nur langsam absinkt. Die Bemusterung der bekannten Vorrichtung soll durch die mechanische Hin- und Herbewegung von Farbstoffdüsen quer zur Laufrichtung der Warenbahn erfolgen, was bedeutet, daß auf einem Ablaufblech aufeinanderfolgende parallele Farbstreifen aus im wesentlichen gleichartigen, in ihren Farbtönen unterschiedlichen Farben gebildet werden und auf die Warenbahn ablaufen. Die erzielbaren Streifenmuster hängen von der Anordnung der Farbdüsen, der Geschwindigkeit der Warenbahn und von der Geschwindigkeit und der Amplitude der Hin- und Herbewegung der Farbdüsen ab. - Ein freies allseitiges Ausfließen der Bemusterungsflüssigkeit, vorzugsweise in Tropfenform, in einer Trägerschicht ist hier weder beabsichtigt noch für den Fachmann ableitbar.

Das Wesen des erfindungsgemäßen Verfahrens besteht darin, daß die Bemusterungsflüssigkeit mit der Trägerflüssigkeit auf dieser schwimmend, in dieser schwebend oder in dieser nur langsam absinkend auf die Warenbahn übertragen wird. Es werden also nicht zwei Flüssigkeiten hintereinander unmittelbar auf die Warenbahn übertragen, vielmehr wird der zweiten, die Bemusterung ergebenden Flüssigkeiten, die Möglichkeit des Verschwimmens in oder auf der Trägerflüssigkeit gegeben, bevor die Übertragung der Trägerflüssigkeit und der darin befindlichen Einzelmengen der Bemusterungsflüssigkeit auf die Warenbahn erfolgt, was mit Hilfe ein und derselben Auftragsvorrichtung geschehen kann. Hierdurch wird auch der apparative Aufwand verringert. Zum anderen aber fördert der Umstand, daß die Einzelmengen der Bemusterungsflüssigkeit sich in oder auf der Trägerflüssigkeit befinden, die Handhabbarkeit der Bemusterungsflüssigkeit, weil sie eine größere Beweglichkeit erhält. Schließlich ist das Ausfasern, Auslaufen oder sich teilweise Vermischen der Einzelmengen der Bemusterungsflüssigkeit mit den benachbarten Zonen der Trägerflüssigkeit ausgeprägter, als wenn die Bemusterungsflüssigkeit in eine schon vorhandene Schicht der Trägerflüssigkeit eingetropft wird, so daß die Übergänge weicher werden.

Die Bemusterungsflüssigkeit kann in Form einzelner Stromfäden od. dgl., die in Querrichtung voneinander getrennt, in Längsrichtung aber in sich zusammenhängen auf die Trägerflüssigkeit aufgegeben werden. Die Bemusterungsflüssigkeit kann auch in Form von Tropfen oder Fladen verteilt werden. - Die Übertragung der Trägerflüssigkeit mit den Einzelmengen der Bemusterungsflüssigkeit kann nach allen bekannten Auftragsverfahren erfolgen, bei denen eine Flüssigkeit in Form einer Schicht oder eines Films auf die Warenbahn abgegeben wird.

Es versteht sich, daß mit dem Ausdruck »Bemusterungsflüssigkeit« auch verschiedene Bemusterungsflüssigkediten, d. h. Bemusterungsflüssigkeiten verschiedener Art, Konsistenz und/oder Färbung erfaßt sein sollen, die in einem Vorgang auf die Bahn übertragen werden. Das gleiche gilt für die Trägerflüssigkeit.

Die Verteilung und Anordnung der Einzelmengen der Bemusterungsflüssigkeit kann nach dem Einbringen auf die oder in die Trägerflüssigkeit durch geeignete Mittel beeinflußt werden. Die Bemusterungsflüssigkeit geht aber auf die Bahn in der Verteilung über, die sie im Moment des Übergangs von selbst hat. Nachdem sie sich auf der Bahn abgesetzt hat, erfolgt keine Beeinflussung der Verteilung mehr.

Die Bemusterungsflüssigkeit schwimmt nach dem Aufbringen auf die Trägerflüssigkeit auf dieser, wenn das Verhältnis der spezifischen Gewichte dies zuläßt. Die Einzelmengen der Bemusterungsflüssigkeit schweben in der Trägerflüssigkeit oder sinken nur relativ langsam in dieser ab, wenn das spezifische Gewicht der Bemusterungsflüssigkeit größer als das der Trägerflüssigkeit ist.

Als Flächengebilde kommt jedes Material in Betracht, auf dem mittels eines flüssigen Bemusterungsmittels eine Bemusterung angebracht werden soll. Die Entwicklung des Verfahrens hat an Teppichbahnen mit Polfäden stattgefunden, doch kommen auch andere textile Waren in Betracht. Das Verfahren ist noch nicht einmal auf durchlässige Flächengebilde beschränkt, vielmehr können auch Folien und dgl. nach dem erfindungsgemäßen Verfahren bearbeitet werden.

Die Bemusterungsflüssigkeit ist vorzugsweise eine Färbeflüssigkeit. Es sind aber auch andere Flüssigkeiten nicht ausgeschlossen, z. B. Reservierungen, Flüssigkeiten, die das Flächengebilde strukturmäßig, z. B. vom Griff her, beeinflussen, usw. - Die Vermischung der Bemusterungsflüssigkeit und der Trägerflüssigkeit muß mindestens bis zur Übertragung der Flüssigkeit auf das Flächengebilde hin angehalten werden, damit die Bemusterungsflüssigkeit als Einzelmengen innerhalb der Trägerflüssigkeit noch erhalten bleibt und sich Musterzonen einstellen, in denen die Musterungsflüssigkeit in unterschiedlichen Konzentrationen aufgetragen ist.

Eine höhere Viskosität der Bemusterungsflüssigkeit gegenüber der Trägerflüssigkeit fördert den Zusammenhalt der Einzelmengen der Bemusterungsflüssigkeit bis zur Übertragung auf das Flächengebilde. - Grundsätzlich können die Bemusterungsflüssigkeit und die Trägerflüssigkeit ineinander lösbar sein oder nicht. Die erste Möglichkeit ist jedoch zu bevorzugen, weil sich dann in der Phase zwischen der Eindringung der Bemusterungsflüssigkeit Einzelmengen in die Trägerflüssigkeit und der Übertragung auf das Flächengebilde bzw. der gegebenenfalls erforderlichen Fixierung ein Lösen und teilweises Durchmischen der Bemusterungsflüssigkeit und derTrägerftüssigkeit in den einander benachbarten Bereichen eintritt, die der Abflachung der Übergänge förderlich ist.

In der Praxis werden die Bemusterungen überwiegend Färbungen in wäßrigen Systemen sein. Anspruch 4 gibt eine zweckmäßige Art der Herbeiführung eines Unterschiedes in der Konzentration zwischen Bemusterungsflüssigkeit und Trägerflüssigkeit an, der zur Aufrechterhaltung der Einzelmengen der Bemusterungsflüssigkeit bis zu deren Übertragung auf das Flächengebilde geeignet ist.

Die Hauptaufgabe der Trägerflüssigkeit ist es, den Einzelmengen der Bemusterungsflüssigkeit eine Beweglichkeit und Transportierbarkeit zu verleihen und sie auf das Flächengebilde zu befördern. Außerdem ist es jedoch möglich, auch die Trägerflüssigkeit zur Bemusterung heranzuziehen, indem ihr ein Bemusterungsmittel einverleibt wird, welches eine gleichmäßige Bemusterung in den von der Trägerflüssigkeit erfaßten Bereichen ergibt. Auf diese Weise kann in einem Einstufenverfahren eine Bemusterung erzielt werden, bei dem in einem gleichmäßig bemusterten, d. h. im allgemeinen gefärbten, Fond die durch die Bemusterungsflüssigkeit erzeugten Flecken oder Tupfen erscheinen.

Eine weitere Ausgestaltung der Erfindung besteht darin, daß die Einzelmengen der Bemusterungsflüssigkeit wiederum in sich gemustert sind. Es können z. B. Stränge verschiedener Bemusterungsflüssigkeiten in einer Düse zusammengeführt und abschnittsweise oder kontinuierlich abgegeben werden.

Eine vorteilhafte Ausgestaltung des Verfahrens nach der Erfindung besteht darin, daß auf einer schrägstehenden, sich quer über der Warenbahn erstreckenden Ablauffläche eine herabströmende Schicht der Trägerflüssigkeit erzeugt wird, in die hinein die Bemusterungsflüssigkeit abgegeben wird und die vom unteren Rand der Ablauffläche auf die Warenbahn herabströmt.

Die Schicht der Trägerflüssigkeit kann gleichmäßig oder ungleichmäßig sein und im oberen Bereich der Ablauffläche auf eine beliebige Weise erzeugt werden. Es hat sich gezeigt, daß diese Verfahrensweise besondere Vorteile aufweist, weil keine Probleme mit dem Transport und dem Schwimm- und Benetzungsverhalten der Bemusterungsflüssigkeit auftreten. Diese wird vielmehr, nachdem sie auf die herabströmende Trägerflüssigkeit getroffen ist, von dieser sogleich mitgenommen und in dieser auf die Bahn übertragen.

Eine weitere vorteilhafte Ausgestaltung der Erfindung besteht darin, daß die Trägerflüssigkeit und/oder die Bemusterungsflüssigkeit auf eine erste, sich quer über die Warenbahn erstreckende geneigte Ablauffläche aufgegeben werden, von der die Träger- und/oder Bemusterungsflüssigkeit auf eine zweite Ablauffläche mit Trägerflüssigkeit herabfließen.

Nach dieser Ausgestaltung braucht die Bemusterungsflüssigkeit nicht sofort oder unmittelbar in die auf der zweiten Ablauffläche herabströmende Trägerflüssigkeit zu gelangen, sondern wird zunächst einmal selbst der Beeinflussung durch das Herabströmen auf der ersten Ablauffläche unterworfen. Hierdurch wird auch das Musterbild beeinflußt.

Dies gilt insbesondere, wenn auch auf der ersten Ablauffläche eine herabströmende Schicht einer Trägerflüssigkeit erzeugt wird, in die hinein die Bemusterungsflüssigkeit abgegeben wird.

Es ergibt sich somit eine Art Kaskadenwirkung, die zu einer ganz willkürlichen Verteilung der Bemusterungsflüssigkeit in der Trägerflüssigkeit führt und die notwendigenfalls durch Hinzufügung weitererAblaufflächen noch ausgebaut werden kann.

Dies ist ein wichtiger Punkt, besonders für die Anwendung der Erfindung auf die Bemusterung von Teppichbahnen. Derartige Teppichbahnen werden ganz überwiegend zum Auslegen von Räumen verwendet. Dabei kommt es häufig vor, daß verschiedene Teppichbahnen oder verschiedene Abschnitte einer Teppichbahn aneinander stoßen. In den verschiedenen Bereichen darf jedoch kein Unterschied des Musterbildes erkennbar sein. Insbesondere gilt dies für sich in Ausbildung und/oder Anordnung der Bemusterungsflächen widerspiegelnde übergeordnete Strukturen, an denen gewisse Merkmale der Herstellung der Bemusterung erkennbar sind, beispielsweise Längs- oder Querstreifen oder diagonale Strukturen. Die Bemusterung muß »entbildert« sein.

Um diese Entbilderung noch zu fördern, empfiehlt es sich, daß auf mindestens einer der Ablaufflächen die herabströmende, mit Bemusterungsflüssigkeit beladene Schicht zusätzlich verungleichmä- ßigtwird.

Dies kann durch einen mechanischen Angriff an der Schicht oder bevorzugt durch Aufgabe einer Trägerflüssigkeit geschehen, die die Mischung der herabströmenden Flüssigkeiten noch einmal durcheinander bringt, um beispielsweise durch das Herabströmen sich ergebende Längsstrukturen zu unterdrücken.

Der Entbilderung dient es ferner, wenn die Aufgabe der Trägerflüssigkeit in einzelnen Strahlen geschieht, die nach Lage und Richtung gesteuert verändert werden und auch intermittierend unterbrochen werden können.

Dies gilt sowohl für die zur Verungleichmäßigung nachträglich aufgebrachte Trägerflüssigkeit als auch für die Trägerflüssigkeit auf den beiden Ablaufflächen. Durch die Aufbringung der Trägerflüssigkeit in einzelnen Strahlen ergibt sich keine gleichmäßige Schicht der Trägerflüssigkeit, sondern eine Reihe von aneinander grenzenden Ablaufzonen, die an den Rändern gegeneinander stoßen und sich dort zu einer größeren Schichtstärke auftürmen. Das Strömungsbild erfährt auf diese Weise eine erhebliche Belebung, was sich in einer größeren Willkürlichkeit des Musters wiederspiegelt, wie es angestrebt ist.

Auch die Bemusterungsflüssigkeit kann in einzelnen Strahlen in die Trägerflüssigkeit abgegeben werden.

Eine besondere Beeinflussung des Musterbildes ergibt sich, wenn eine Verdickung enthaltende Trägerflüssigkeit verwendet wird.

Wenn beispielsweise die Bemusterungsflüssigkeit wenig oder keine Verdickung enthält, die Trägerflüssigkeit hingegen relativ viel Verdickung enthält, kann sich die Bemusterungsflüssigkeit im ersten Augenblick nach dem Auftrag auf die Warenbahn gegenüber der Trägerflüssigkeit noch etwas bewegen und folgt dem durch die verdickte Trägerflüssigkeit gegebenen Oberflächenrelief, so daß sich Musterbilder mit fein verästelten Bemusterungszonen einstellen. Voraussetzung für eine gleichmäßige Bemusterung ist allerdings eine gute Horizontalität der Warenbahn. Es kann sich empfehlen, die Bemusterungsflüssigkeit mit einem gewissen Druck in die verdickte Trägerflüssigkeit abzugeben, z. B. aus hochgestellten Vorratsgefäßen oder unter pneumatischem Überdruck, so daß die Bemusterungsflüssigkeit in die Trägerflüssigkeit eindringt und an Ort und Stelle verbleibt.

Eine weitere Entbilderung des Musters unter Verkleinerung der Musterzonen ergibt sich, wenn die mit der Musterungsflüssigkeit versehene Trägerflüssigkeit nach dem Verlassen des unteren Randes der zweiten Ablauffläche zusätzlich zerstreut wird, was beispielsweise durch ein darunter angeordnetes und gegebenenfalls bewegtes Gitter geschehen kann.

Eine Vorrichtung zur Durchführung des erfindungsgemäßen Verfahrens umfaßt vorzugsweise das Rakelauftragswerk. Dies eignet sich deshalb für das erfindungsgemäße Verfahren besonders, weil sich die Einzelmengen der Bemusterungsflüssigkeit leicht in die Trägerflüssigkeit von oben eingeben lassen. Hierzu ist oberhalb des Rakelauftragswerks eine Aufgabevorrichtung für die Teilmengen der Bemusterungsflüssigkeit vorgesehen.

Dabei kann die Aufgabevorrichtung die Bemusterungsflüssigkeit sowohl in den Trog, als auch auf die Walze als auch auf die Rakel abgeben, wodurch sich im Einzelfall unterschiedliche Musterbilder einstellen.

Die Erfindung ist aber keineswegs an diese Vorrichtung gebunden, vielmehr sind auch viele andere Auftragsvorrichtungen geeignet, bei denen die Flüssigkeit in einer Schicht oder einem Film, d. h. also in einer im wesentlichen unzerteilten Menge, auf das Flächengebilde übergeht.

Eine andere Vorrichtung arbeitet mit einem Gießbecken; eine wiederum andere mit einer über die Breite der Bahn reichenden Schlitzdüse. - Die vorgenannten Vorrichtungen sind vorzugsweise für bahnförmige Flächengebilde gedacht, die in Gestalt einer Bahn unter der Vorrichtung vorbeilaufen und auf die der Schwall, Schleier oder Film von oben aufgetragen wird.

Die Erfindung betrifft auch eine Vorrichtung zur Durchführung des vorstehend beschriebenen Verfahrens mit einer quer über der Bahn angeordneten schrägstehenden Ablauffläche und mit einer Zuführeinrichtung, mittels welcher im oberen Bereich der Ablauffläche eine Flüssigkeit aufgebbar ist, die in einer Schicht über die Ablauffläche und von deren unterer Kante auf die Bahn herabläuft. Sie ist dadurch gekennzeichnet, daß die Zündeinrichtung als sich quer über der Warenbahn auf der Ablaufseite der Ablauffläche erstreckende Düsenreihe ausgebildet ist, die die Trägerflüssigkeit auf die Ablauffläche abgibt.

Hierdurch ergibt sich eine Ungleichmäßigkeit der Flüssigkeitsschicht, die der angestrebten Entbilderung förderlich ist. Auch durch die Art der Düsen kann auf die Bemusterung Einfluß genommen werden, z. B. durch einen Sprühstrahl einerseits und einen mehr gebundenen Strahl andererseits. Nebeneinander angeordnete Flachstrahldüsen können auf der Ablauffläche Strömungen erzeugen. die sich an den Rändern überlappen oder dort verwirbeln.

Es kann eine sich quer über die Warenbahn erstreckende Reihe von steuerbaren Ventilen für die Bemusterungsflüssigkeit vorgesehen sein.

Die Ventile können z. B. Magnetventile oder pneumatisch betätigte Ventile sein, die dosierte Mengen der Bemusterungsflüssigkeit abzugeben in der Lage sind.

Eine wichtige Ausgestaltung der Vorrichtung sieht eine erste Ablauffläche vor, auf die die Bemusterungsflüssigkeit zunächst aufgegeben wird und von der diese auf die zweite Ablauffläche übergeht.

Die zweite Ablauffläche kann als zusammenhängende, im wesentlichen ebene Fläche ausgebildet sein, sie kann aber auch in quer zur Warenbahn einander benachbarte, durch seitliche, sich in Fallrichtung einander annähernde Randstege in schurrenartige Einzelglieder aufgeteilt sein, denen mehrere Ventile der Bemusterungsflüssigkeit zugeordnet sein können. - Auf diese Weise gelingt es verschiedene Bemusterungsflüssigkeit jeweils in eines der schurrenartigen Einzelglieder abzugeben und beim Ablaufen trichterartig zu verengen, so daß das Gemisch der Bemusterungsflüssigkeit in einer relativ schmalen Zone auf die zweite Ablauffläche und damit in die Warenbahn übergeht. Es können so in sich gemusterte Farbflächen auf der Warenbahn erzeugt werden.

Auch auf der ersten Ablauffläche kann eine Schicht einer Trägerflüssigkeit vorhanden sein, die durch eine Düsenreihe erzeugt worden ist.

Schließlich kann eine dritte Zuführeinrichtung für Trägerflüssigkeit vorgesehen sein, die die Trägerflüssigkeit gegen den unteren Bereich der zweiten Ablauffläche richtet, um die dort herabströmende Schicht zu verungteichmäßigen. Diese Zuführeinrichtung kann als Düsenreihe ausgebildet sein.

Um die Bemusterung zu beeinflussen bzw. weiter zu verungleichmäßigen, kann mindestens eine der Düsenreihen und/oder Ablaufflächen quer zur Warenbahn gesteuert hin- und herbewegbar und/oder um eine quer zur Warenbahn gelegene Achse verschwenkbar sein, so daß die Düsenstrahlen an unterschiedlichen Stellen auf die Ablaufflächen auftreffen. Besonders die Relativbewegung von Düsenreihen und Ablaufflächen in Querrichtung ist für die Bemusterung wesentlich, z. B. weil dadurch Anteile der Bemusterungsflüssigkeit übereinander geraten und miteinander in Wechselwirkung treten.

Eine Ausgestaltung der zweiten Ablauffläche, die sich in den Versuchen als sehr wirksam erwiesen hat, besteht darin, daß diese Ablauffläche nahe dem unteren Rand eine sich längs desselben erstrekkende Stufe aufweist.

Die herabströmende Schicht wird in der Stufe aufgehalten, bevor sie von deren unteren Rand auf die Bahn übergeht, was wie sich gezeigt hat, dazu beiträgt, daß die Längsstruktur der Bemusterung unterbünden wird.

Dieser Effekt wird noch verstärkt, wenn die dritte Zuführeinrichtung in die durch die Stufe gebildete Hohlkehle gerichtet ist und die sich dort vorübergehend sammelnde Flüssigkeitsschicht zusätzlich verwirbelt und durcheinanderrührt.

Dem gleichen Zweck dient es, wenn auf den Ablaufflächen Strömungshindernisse in Gestalt von hochstehenden Noppen, Rippen oder dergleichen vorgesehen sind und ggf. unter dem unteren Rand der Ablaufflächen ein Gitter mit einander parallelen Stäben angeordnet ist, wie es für sich genommen aus der DE-AS 1 760 657 bekannt ist.

Die Ablaufflächen können in ihrem Neigungswinkel verstellbar sein, um eine gewisse Anpassung an verschiedene Warenbahngeschwindigkeiten und/oder Viskositäten der Flüssigkeiten zu ermöglichen.

In der Zeichnung sind Ausführungsbeispiele der Erfindung schematisch dargestellt.
Fig. 1 zeigt eine perspektivische Ansicht der wesentlichen Teile einer Teppichfärbeanlage;
Fig. 3 bis 6 zeigen vertikale Längsschnitte durch verschiedene Auftragsvorrichtungen ;
Fig. 7 bis 8 zeigen Beispiele der nach der Erfindung herstellbaren Musterungen;
Fig. 9 zeigt eine Seitenansicht einer weiteren Ausführungsform der Vorrichtung;
Fig. 10 zeigt eine Teilansicht nach der Linie 11-11 in Fig. 9;
Fig. 11 zeigt eine entsprechende Ansicht einer abgewandelten Ausführungsform.

Das Flächengebilde in Fig. 1 ist eine Warenbahn in Gestalt einer Velour-Teppichbahn, die im Sinne des Pfeiles 2 vorläuft. Quer über der Warenbahn ist ein Trog 3 angeordnet, in dem eine über die Breite der Warenbahn reichende Walze 4 im Sinne des Pfeiles 5 umläuft und dabei mit ihrem unteren Teil in die in dem Trog 3 stehende und durch geeignete, nicht dargestellte Zuführeinrichtungen ständig auf dem richtigen Niveau gehaltene Trägerflüssigkeit 6 eintaucht. Beim Umlauf nimmt die Walze 4 an ihrer Oberfläche Trägerflüssigkeit 6 mit, was durch die Linien 7 angedeutet ist. Auf der beim Umlauf fallenden, in Fig. 1 also linken Seite liegt gegen die Walze 4 eine Rakel 8 an, die von der Walze 4 gegen die Warenbahn 1 hinab geneigt ist. Mit ihrer oberen Kante 9 streift die Rakel 8 die Trägerflüssigkeit 6 von der Walze 4 ab. Die Trägerflüssigkeit 6 strömt dann über die Rakel 8 hinab und von deren unterer Kante 10 auf die Warenbahn 1. In dem Ausführungsbeispiel ist die untere Kante 10 dicht über der Warenbahn 1 angeordnet.

Von einer in Fig. 1 nicht dargestellten Abgabeeinrichtung werden Einzelmengen einer Bemusterungsflüssigkeit in den Trog mit der Trägerflüssigkeit 6 abgegeben. Die Einzelmengen der Bemusterungsflüssigkeit sind durch die gestrichelten Linien 11 dargestellt. Es handelt sich um einzelne Tropfen oder Strangabschnitte einer mit einer Verdickung versehenen Färbeflüssigkeit. Wenn die Einzelmengen 11 in die Trägerflüssigkeit 6 hineingefallen sind, bilden sie in dieser fladenförmige Farbmengen 12, die in der Trägerflüssigkeit 6 schwimmen. Obwohl sie an sich in der in dem Ausführungsbeispiel aus Wasser bestehenden Färbeflüssigkeit löslich sind, ist durch die Verdickung für eine gewisse Zeit ein Zusammenhalt der fladenförmigen Einzelmengen in sich gegeben. Beim Umlauf der Walze 4 werden die Einzelmengen 12 miterfaßt und über den Scheitel der Walze 4 hinübertransportiert und in der Gesamtmenge der übertragenen Trägerflüssigkeit 6 auf die Bahn 1 hinüberbefördert.

Dort bilden die Fladen 12 einzelne Inseln, die auf den Spitzen des Pols liegenbleiben. Die Trägerflüssigkeit 6 versackt sofort im Flor. Die fladenförmigen Einzelmengen 12 der verdickten Färbeflüssigkeit verteilen sich erst dann in derTeppichbahn, wenn die Warenbahn 1 in den nicht dargestellten Dämpfer eingefahren und dort aufgeheizt wird, wodurch die verdickte Färbeflüssigkeit in den Einzelmengen 12 dünnflüssiger wird und sich den Fasern mitteilt. Danach erfolgt das Fixieren und Weiterverarbeiten in der üblichen Weise.

In Fig. 1 werden die Einzelmengen 11 in die in dem Trog 3 stehende Trägerflüssigkeit 6 abgegeben. Die Abgabe erfolgt durch eine Aufgabevorrichtung 13, als die jede bekannte Vorrichtung zur Erzeugung von Flüssigkeitstropfen oder sonstigen Einzelmengen von viskosen Medien dienen kann.

In Fig. 2 erfolgt die Abgabe der Einzelmengen 11 auf die Rakel, wo die Fladen 12 von der herablaufenden Trägerflüssigkeit 6 mit fortgeschwemmt werden.

In Fig. 3 wird die Bemusterungsflüssigkeit auf die Walze 4 abgegeben, die sie sogleich erfaßt und in Form von Fladen auf die Rakel 8 übergehen läßt, von wo sie auf die Warenbahn 1 gelangt.

Gemäß Fig. 5 kann statt des Rakelauftragswerks der Fig. 1 bis 4 auch ein Gießbecken 14 vorgesehen sein, aus dem die Flüssigkeit an einer Überlaufkante 15 über die Breite der Bahn gleichmäßig übertritt. Die aus der Aufgabevorrichtung 13 abgegebenen einzelnen Flüssigkeitsmengen 11 bilden in der Trägerflüssigkeit 6 schwimmende Fladen 12 von Bemusterungsflüssigkeit, die beim Überströmen der Trägerflüssigkeit 6 über die Überlaufkante 15 mitgerissen werden und auf die Bahn 1 übergehen.

In Fig. ist ein Flüssigkeitsbehälter 16 dargestellt, der an seiner Unterseite eine Schlitzdüse 17 aufweist, aus der die Trägerflüssigkeit 6 auf die Bahn 1 abgegeben wird. Bei dieser Abgabe werden die Fladen 12 mitgerissen und auf die Bahn übertragen. Die Schlitzdüse 17 darf natürlich nicht zu eng sein, damit die Fladen 12 der Bemusterungsflüssigkeit nicht zurückgehalten oder aufgelöst werden.

### Arbeitsbeispiel 1

In einer Vorrichtung nach der Fig. 1 bis 4 wurde eine Teppichbahn aus einem Velourmaterial mit einem Flächengewicht von ca. 1000 g/m² wurde mit einer braunen Farbflotte foulardiert, die folgende Zusammensetzung hatte.

### Rezeptur Foulardflotte

Die so foulardierte und noch feuchte Warenbahn wurde unter einer Auftragsvorrichtung nach den Fig. 1 und 4 entlang geführt. Die Trägerflüssigkeit 6 war Wasser.

In die in dem Trog 3 stehende Wassermenge wurden aus drei Vorratsbehältern mit Magnetventilen drei Färbeflüssigkeiten eingetropft, die die folgenden Zusammensetzungen aufwiesen.

Die in das Wasser eingetropften Einzelmengen dieser Färbeflüssigkeiten breiten sich in dem Trog 3 und auf der Walze 4 zu Fladen aus, die in allen drei räumlichen Dimensionen voneinander getrennt waren und die über eine ca. 10 cm breite Rakel 8 mit dem Wasserfilm auf eine Teppichbahn 1 transportiert wurden. Der Wasserfilm sank durch die poröse Teppichbahn 1 ab, während die Färbeflüssigkeitsfladen 12 separat oder teilweise übereinander auf der Teppichbahn 1 liegenblieben und nach dem Dämpfen eine marmorähnliche Bemusterung der Teppichbahn 1 ergaben, die durch separate Farbzonen mit sanft übergehenden Randbereichen gekennzeichnet war, wie es aus Fig. 10 hervorgeht. Die Dämpfung erfolgte in einem Schubladendämpfer bei 100°C Sattdampf mit Sumpf für 5 Minuten.

### Arbeitsbeispiel 2

In einer Vorrichtung nach Fig. 5 wurde mit einer Trägerflüssigkeit gearbeitet, die Petroleum und Tetrachlorkohlenstoff im Verhältnis 2 : 1 enthielt und dementsprechend ein spezifisches Gewicht von 1,080 aufwies.

Die Bemusterungsflüssigkeit hatte folgende Zusammensetzung:

Dieser Lösung wurden pro 100 g 2 ccm Humectol C conc. als Netzmittel hinzugefügt.

Als Farbstoff in der vorstehend angegebenen Zusammensetzung wurden die folgenden Typen angesetzt:

Die so erzeugte Bemusterungsflüssigkeit wurde auf die Trägerflüssigkeit aufgetropft. Die Bemusterungsflüssigkeit verteilte sich in einem zusammenhängenden dünnen Film über die ganze Oberfläche der Trägerflüssigkeit. Es ergab sich ein Schlierenbild, bei dem die einzelnen Schlieren die separaten Einzelmengen bilden, die den einzelnen Tropfen entsprechen. Sie werden, gegebenenfalls unterstützt durch einen entsprechenden Angriff an dem Film von außen durch Blasen oder Rühren, zu einzelnen Schlierenzonen, die in sich zusammenhängend erhalten bleiben und sich relativ scharf gegen die benachbarten Schlierenzonen abgrenzen. Der bereits ein vorgebildetes Muster aufweisende Film wurde auf der Trägerflüssigkeit schwimmend mit dieser zusammen über die Überlaufkante 15 (Fig. 5) auf die Bahn aufgegossen und lagerte sich auf dem Flächengebilde in der beim Übergang vorhandenen Anordnung ab. Nach der Ablagerung auf dem Flächengebilde 21 fand kein Angriff an dem Film mehr statt. Auf der Bahn bilden sich Muster wie in Fig. 8 aus.

Die in Fig. 9 als Ganzes mit 100 bezeichnete Vorrichtung dient zur Bemusterung einer Warenbahn 1 in Gestalt einer Teppichbahn, die im Sinne des Pfeiles 2 über nicht dargestellte Rollen oder eine andere Unterstützungseinrichtung vorläuft.

Mit Abstand über der Warenbahn 1 ist eine sich quer zu der Warenbahn 1 erstreckende Reihe 103 von Magnetventilen 104 vorgesehen, die quer zur Warenbahn in der aus den Fig. 10 und 11 ersichtlichen Weise einander benachbart angeordnet sind und denen über Schläuche 105 oder ähnliche Leitungen von oben eine Bemusterungsflüssigkeit in Gestalt einer zur Anfärbung der Warenbahn 1 dienenden Färbeflüssigkeitzugeführtwird.

Die Magnetventile 104 werden über elektrische Anschlußleitungen 106 betätigt und geben aus der Bemusterungsflüssigkeit in Form von Strahlen oder durch intermittierende Betätigung des Magnetventiles 104 erzeugten Tropfen oder Strahlenabschnitten nach unten ab.

Die Bemusterungsflüssigkeit trifft auf eine erste Ablauffläche 109, die als im wesentlichen ebene, mit Abstand oberhalb der Warenbahn 1, jedoch unterhalb der Ventile 104 angeordnete, länglich-rechteckige, sich quer zur Warenbahn 1 erstreckende Platte ausgebildet ist, die in der zur Bahn senkrechten Längsebene schräg steht, so daß die auf die Ablaufseite 109' auftreffende Bemusterungsflüssigkeit 108 über die Ablauffläche 109 gemäß Fig. 9 nach rechts herabläuft.

Die Bemusterungsflüssigkeit 108 kann unmittelbar auf die Ablauffläche 109 auftreffen. Es ist jedoch bevorzugt, oberhalb des oberen Bereichs der Ablauffläche 109 eine Düsenreihe 111 vorzusehen, die durch längs eines Düsenrohres 112 angeordnete Düsen 113 gebildet ist, die gegen den oberen Bereich der Ablauffläche 109 Strahlen 114 einer Trägerflüssigkeit richten, die durch das Düsenrohr 112 zugeführt wird. Das Düsenrohr 112 wird durch eine geeignete Einrichtung quer zur Warenbahn 1, d. h. senkrecht zu der Zeichenebene der Fig. 9 hin- und herbewegt. Die einzelnen Strahlen 114 vereinigen sich auf der Ablauffläche 109 zu einer unregelmäßigen und sich durch die Bewegung des Düsenrohres 112 auf der Ablauffläche 109 verlagernden Schicht 115, in die die Bemusterungsflüssigkeit 108 hineinfällt, um mit ihr zusammen über den unteren Rand 116 der Ablauffläche 109 herabzuströmen.

Die Ablauffläche 109 ist um eine Querachse 117 schwenkbar gelagert, so daß ihre Stellung im Sinne des Pfeiles 118 verändert werden kann, um die Ablaufgeschwindigkeit beeinflussen zu können.

Vom unteren Rand 116 der Ablauffläche 109 gelangt die Trägerflüssigkeitsschicht 115 mit der Bemusterungsflüssigkeit 108, die in getrennten Einzelmengen in der Trägerflüssigkeit vorhanden ist, auf eine unter der Ablauffläche 109 angeordnete zweite Ablauffläche 119, über deren oberem Bereich oberhalb der Auftreffstelle 120 der von der Ablauffläche 109 kommenden Flüssigkeit eine Düsenreihe 121 in Gestalt an einem Düsenrohr 122 angeordneter Düsen 123 vorgesehen ist, die eine Trägerflüssigkeit 124 in ähnlicher Weise auf die Ablauffläche 119 abgeben, wie es bei dem Düsenrohr 112 der Ablauffläche 109 der Fall ist. Auch das Düsenrohr 122 kann senkrecht zur Zeichenebene hin und her bewegt werden. Es bildet sich wiederum eine unregelmäßige Schicht 125 der Trägerflüssigkeit, in die hinein die Schicht 115 der Trägerflüssigkeit mit der Bemusterungsflüssigkeit 108 abgegeben wird, worauf alle Flüssigkeiten zusammen über die Ablauffläche 119 nach unten weiter strömen. Auf dem Strömungsweg sind an der Oberfläche der Ablauffläche 119 vorstehende Noppen 126 vorgesehen, die den herabströmenden Flüssigkeitsfilm zusätzlich verungleichmäßigen.

In der Nähe des unteren Randes der Ablauffläche 119 ist eine weitere Düsenreihe 131 vorgesehen, die durch längs eines bewegbaren Düsenrohrs 132 verteilte Düsen 133 gebildet ist und aus der eine Trägerflüssigkeit 127 gegen die über den unteren Bereich der Ablauffläche 119 herabströmende Flüssigkeitsschicht gerichtet wird, um diese noch einmal durcheinander zu wirbeln und zu verungleichmäßigen, bevor sie auf die Warenbahn 1 gelangt.

Die Ablauffläche 119 weist im unteren Bereich eine Stufe 128 auf, an der die Ablauffläche 119 zur Ablaufseite 119' hin abgebogen ist, um anschließend in einem schmalen Randbereich 129 wieder in der alten Richtung zu verlaufen und von der Unterkante 130 dieses Randbereichs auf die Warenbahn 1 herabzuströmen. Die Stufe 128 bildet eine Hohlkehle 134, in die die Düsenreihe 131 gerichtet ist, um die sich dort ein wenig ansammelnde Flüssigkeit zu verwirbeln.

Auch die Ablauffläche 119 ist um eine Querachse 135 schwenkbar gelagert und kann im Sinne des Pfeiles 136 je nach den Bedürfnissen in ihrer Schräglage eingestellt werden.

Die verschiedenen Trägerflüssigkeiten mit den darauf oder darin schwimmenden Einzelmengen der Bemusterungsflüssigkeit 108 gelangen in einer Schicht oder einem Film 137 auf die Warenbahn 1. Die Stellen, an die die Bemusterungsflüssigkeit 118 gelangt, fallen anders aus als die übrigen Stellen, woraus sich die Bemusterung ergibt. Die Warenbahn 1 wird dann in der üblichen Weise durch Dämpfen oder anderweitiges Fixieren weiterbehandelt.

Die durch die Düsenrohre 112, 122, 132 zugeführten Trägerflüssigkeiten sind zwar im allgemeinen untereinander gleich und bestehen beispielsweise aus Wasser, können aber durchaus auch verschieden sein.

Aus Fig. 10 ist ersichtlich, daß die Ventile 104 quer zur Bahn dicht bei dicht angeordnet sind. Natürlich ist dies jedoch nicht zwingend. Die Bemusterungsflüssigkeit 108 bildet einzelne Inseln, Fladen oder Zonen, die mit, in oder auf der Schicht 115 der Trägerflüssigkeit über die Ablauffläche 109 nach unten und über den unteren Rand 116 der Ablauffläche 109 herabströmt.

Gemäß Fig. 10 ist die Ablauffläche 109 als über die Breite der Warenbahn 1 zusammenhängend durchgehende Platte ausgebildet, ebenso wie die Ablauffläche 119. In Fig. 11 ist eine Abwandlung dargestellt, bei der die Ablauffläche in schurrenartige Einzelglieder 139 aufgelöst ist, die an den Seiten gemäß Fig. 11 senkrecht aus der Zeichenebene heraus vorstehende Ränder 140 aufweisen, die sich in Fallrichtung einander nähern, so daß eine trichterartige Konfiguration entsteht. Je drei Magnetventile 104 geben ihre Flüssigkeit auf ein Einzelglied 139 ab, so daß von dessen unterem Rand Einzelmengen 141 der Bemusterungsflüssigkeit herabgleiten, die aus drei gegebenenfalls verschiedenen Komponenten 141', 141", 141"' zusammengesetzt sind. Auf diese Weise lassen sich mehrfarbige Farbfelder auf der Warenbahn 1 erzielen, die voneinander wegen der trichterartigen Gestaltung der schurrenartigen Einzelglieder 139 Abstand aufweisen.

Wie durch die strichpunktierte Wiedergabe 104' in Fig. 9 angedeutet, ist es auch möglich, auf die erste Ablauffläche 109 zu verzichten und die Bemusterungsflüssigkeit unmittelbar auf die von der Trägerflüssigkeit aus dem Düsenrohr 122 überströmte erste Ablauffläche 119 abzugeben.

Die Düsenrohre 112, 122, 132 sind um ihre Längsachse verschwenkbar, um Auftreffwinkel und Auftreffstelle anpassen zu können. Außerdem können die Düsenstrahlen intermittierend unterbrochen oder geschwächt werden.

Unter dem unteren Rand 130 der Ablauffläche 119 ist in dem Ausführungsbeispiel ein gestrichelt angedeutetes Gitter 138 vorgesehen, das hin- und herbewegbar oder in Querrichtung umlaufend sein kann, um den fallenden Schwall, Schleier oder Film 137 noch einmal zu zerstreuen bzw. zu stören.

## Patentansprüche

1. Verfahren zum Bemustern von textilen Warenbahnen od. dgl., bei dem eine Trägerflüssigkeit mit einer Bemusterungsflüssigkeit in räumlich getrennten Teilmengen versehen wird und bei dem die sich dabei von selbst ergebende Verteilung der Bemusterungsflüssigkeit auf die Warenbahn übertragen wird, dadurch gekennzeichnet, daß die Trägerflüssigkeit einen Film oder eine Schicht bildet und mit einer Bemusterungsflüssigkeit derart versehen wird, daß die Bemusterungsflüssigkeit in der Trägerflüssigkeit schwimmt, schwebt oder in ihr nur langsam absinkt und die Trägerflüssigkeit mit der enthaltenen Bemusterungsflüssigkeit als unzerteilter Film oder Schicht auf die Warenbahn gegossen wird.

2. Verfahren nach Anspruch 1, dadurch gekennzeichnet, daß die Bemusterungsflüssigkeit eine gegenüber der Trägerflüssigkeit höhere Viskosität besitzt.

3. Verfahren nach Anspruch 1 oder 2, dadurch gekennzeichnet, daß die Bemusterungsflüssigkeit in der Trägerflüssigkeit lösbar ist.

4. Verfahren nach Anspruch 2 oder 3, dadurch gekennzeichnet, daß die Bemusterungsflüssigkeit ein Verdickungsmittel enthält, während die Trägerflüssigkeit im wesentlichen verdickungsmittelfrei ist.

5. Verfahren nach einem der Ansprüche 1 bis 4, dadurch gekennzeichnet, daß die Trägerflüssigkeit zusätzlich zu der Bemusterungsflüssigkeit ein weiteres Bemusterungsmittel, insbesondere einen Farbstoff, in gleichmäßiger Verteilung enthält.

6. Verfahren nach einem der Ansprüche 1 bis 5, dadurch gekennzeichnet, daß die das Muster ergebenden Einzelmengen der Bemusterungsflüssigkeit in sich gemustert sind.

7. Verfahren nach Anspruch 6, dadurch gekennzeichnet, daß verschiedene Bemusterungsflüssigkeiten zusammengeführt, die zusammengeführte Menge in die Einzelmengen unterteilt und die Einzelmengen in oder auf die Trägerflüssigkeit gebracht werden.

8. Verfahren nach einem oder mehreren der Ansprüche 1 bis 7, dadurch gekennzeichnet, daß an der die Bemusterungsflüssigkeit enthaltenden bzw. die Bemusterungsflüssigkeit tragenden Trägerflüssigkeit ein rührender und/oder vibrierender Angriff ausgeübt wird.

9. Verfahren nach Anspruch 8, dadurch gekennzeichnet, daß ein fluides Medium in oder auf die die Bemusterungsflüssigkeit tragende Trägerflüssigkeit geblasen wird.

10. Verfahren nach einem oder mehreren der Ansprüche 1 bis 9, dadurch gekennzeichnet, daß auf einer schrägstehenden, sich quer über der Warenbahn erstreckenden Ablauffläche eine herabströmende Schicht der Trägerflüssigkeit erzeugt wird, in die hinein die Bemusterungsflüssigkeit abgegeben wird und die vom unteren Rand der Ablauffläche auf die Warenbahn frei herabfließt.

11. Verfahren nach Anspruch 10, dadurch gekennzeichnet, daß die Trägerflüssigkeit und/oder Bemusterungsflüssigkeit zunächst auf eine erste, sich quer über die Warenbahn erstreckende, geneigte Ablauffläche aufgegeben werden, von der die Trägerflüssigkeit und/oder die Bemusterungsflüssigkeit auf eine zweite geneigte Ablauffläche mit Trägerflüssigkeit herabfließen.

12. Verfahren nach Anspruch 11, dadurch gekennzeichnet, daß auch auf der zweiten Ablauffläche eine herabströmende Schicht einer Trägerflüssigkeit erzeugt wird, in die hinein eine Bemusterungsflüssigkeit abgegeben wird.

13. Verfahren nach einem der Ansprüche 10 bis 12, dadurch gekennzeichnet, daß auf mindestens einer der Ablaufflächen die herabströmende, mit der Bemusterungsflüssigkeit beladene Schicht zusätzlich verungleichmäßigt wird.

14. Verfahren nach Anspruch 13, dadurch gekennzeichnet, daß die Verungleichmäßigung durch mechanischen Angriff an der Schicht erfolgt.

15. Verfahren nach Anspruch 13, dadurch gekennzeichnet, daß die Verungleichmäßigung durch Aufgabe einerTrägerflüssigkeit erfolgt.

16. Verfahren nach einem der Ansprüche 10, 12 oder 14, dadurch gekennzeichnet, daß die Aufgabe derTrägerflüssigkeit in einzelnen Strahlen geschieht.

17. Verfahren nach Anspruch 16, dadurch gekennzeichnet, daß die Strahlen nach Lage und Richtung gesteuert verändert werden.

18. Verfahren nach Anspruch 16 oder 17, dadurch gekennzeichnet, daß die Strahlen intermittierend unterbrochen werden.

19. Verfahren nach einem der Ansprüche 10 bis 18, dadurch gekennzeichnet, daß die Bemusterungsflüssigkeit in einzelnen Strahlen in die Trägerflüssigkeit abgegeben wird.

20. Verfahren nach einem der Ansprüche 1 bis 19, dadurch gekennzeichnet, daß eine eine Verdikkung enthaltende Trägerflüssigkeit verwendet wird.

21. Verfahren nach einem der Ansprüche 1 bis 20, dadurch gekennzeichnet, daß die mit der Bemusterungsflüssigkeit versehene Trägerflüssigkeit nach dem Verlassen des unteren Randes der ersten Ablauffläche zusätzlich zerstreut wird.

22. Vorrichtung zur Durchführung des Verfahrens nach den Ansprüchen 1 bis 19, mit einer Auftragsvorrichtung, welche eine umlaufende Walze umfaßt, die mit ihrem unteren Teil in die in einem quer über ein bahnförmiges Flächengebilde reichenden Trog befindliche Trägerflüssigkeit eintaucht und von der die Trägerflüssigkeit auf der beim Umlauf fallenden Seite mittels einer auf das Flächengebildete hinabgeneigten Rakel abgestreift wird, von deren unterer Kante sie auf das Flächengebilde übergeht, dadurch gekennzeichnet, daß oberhalb der Auftragsvorrichtung eine Aufgabevorrichtung (13) vorgesehen ist, die die Bemusterungsflüssigkeit in die oder auf die Trägerflüssigkeit (6) abgibt.

23. Vorrichtung nach Anspruch 22, dadurch gekennzeichnet, daß die Aufgabevorrichtung (13) die Bemusterungsflüssigkeit in den Trog (3) abgibt.

24. Vorrichtung nach Anspruch 22, dadurch gekennzeichnet, daß die Aufgabevorrichtung die Bemusterungsflüssigkeit auf die Walze (4) abgibt.

25. Vorrichtung nach Anspruch 22, dadurch gekennzeichnet, daß die Aufgabevorrichtung (13) die Bemusterungsflüssigkeit auf die Rakel (8) abgibt.

26. Vorrichtung zur Durchführung des Verfahrens nach den Ansprüchen 1 bis 9, mit einem Flüssigkeitsbehälter, der mit einer sich in Breitenrichtung des Flächengebildes erstreckenden Schlitzdüse verbunden ist, dadurch gekennzeichnet, daß die Aufgabevorrichtung (13) die Bemusterungsflüssigkeit in den Flüssigkeitsbehälter (16) abgibt.

27. Vorrichtung zur Durchführung des Verfahrens nach den Ansprüchen 10 bis 21, mit einer quer über der Warenbahn angeordneten schrägstehenden Ablauffläche und mit einer Zuführeinrichtung, mittels welcher im oberen Bereich der Ablauffläche eine Flüssigkeit abgebbar ist, die in einer Schicht über die Ablauffläche und von deren unterem Rand auf die Warenbahn herabläuft, wobei die Zuführeinrichtung als sich quer über die Warenbahn erstreckende Düsenreihe ausgebildet ist, die die Trägerflüssigkeit auf die Ablauffläche abgibt, und eine Aufgabevorrichtung vorgesehen ist, die die Bemusterungsflüssigkeit in die über die Ablauffläche herabströmende Trägerflüssigkeit abgibt, dadurch gekennzeichnet, daß unterhalb der Ablauffläche (109) eine zweite, schrägstehende Ablauffläche (119) derart zugeordnet ist, daß die Trägerflüssigkeit (114) und/oder die Bemusterungsflüssigkeit (108) über die untere Kante (116) der ersten Ablauffläche (109) auf die zweite Ablauffläche (119) herabfließt.

28. Vorrichtung nach Anspruch 27, dadurch gekennzeichnet, daß die Aufgabevorrichtung eine sich quer über die Ablauffläche (109, 119) erstreckende Reihe von steuerbaren Ventilen (104, 104') umfaßt.

29. Vorrichtung nach Anspruch 28, dadurch gekennzeichnet, daß die erste Ablauffläche (109) durch seitliche, sich in Fallrichtung einander nähernde Randstege (140) in mehrere quer zur Warenbahn (1) einander benachbarte schurrenartige Einzelglieder (139) aufgeteilt ist.

30. Vorrichtung nach Anspruch 29, dadurch gekennzeichnet, daß jedem Einzelglied (139) mehrere Ventile (104) der Bemusterungsflüssigkeit zugeordnet sind.

31. Vorrichtung nach einem der Ansprüche 28-30, dadurch gekennzeichnet, daß eine zweite Zuführ-einrichtung vorgesehen ist, die auch auf die zweite Ablauffläche (119) oberhalb des Auftreffbereichs der Trägerflüssigkeit und/oder der Bemusterungsflüssigkeit der ersten Ablauffläche eine Schicht (125) einer Trägerflüssigkeit (124) abgibt.

32. Vorrichtung nach Anspruch 31, dadurch gekennzeichnet, daß die Zuführeinrichtung der ersten Ablauffläche (109) als gegen die zweite Ablauffläche (119) gerichtete Düsenreihe (111) ausgebildet ist.

33. Vorrichtung nach einem der Ansprüche 27 bis 32, dadurch gekennzeichnet, daß eine dritte Zufuhreinrichtung für Trägerflüssigkeit vorgesehen ist, die Trägerflüssigkeit gegen den unteren Bereich der zweiten Ablauffläche (119) richtet, um die dort herabströmende Schicht (125) oder Film zu verungleichmäßigen.

34. Vorrichtung nach Anspruch 33, dadurch gekennzeichnet, daß die dritte Zuführeinrichtung als quer über der zweiten Ablauffläche (119) angeordnete Düsenreihe (131) ausgebildet ist.

35. Vorrichtung nach einem der Ansprüche 27,-34, dadurch gekennzeichnet, daß die Düsen (113, 123, 133) mindestens einer der Düsenreihen (111, 121, 131) quer zur Warenbahn (1) gesteuert hin- und herbewegbar sind.

36. Vorrichtung nach Anspruch 27, 32, 34 oder 35, dadurch gekennzeichnet, daß die Düsen (113, 123, 133) mindestens einer der Düsenreihen (111, 121, 131) und/oder mindestens eine der Ablaufflächen (109, 119) um eine quer zur Warenbahn (1) gelegene Achse schwenkbar sind.

37. Vorrichtung nach einem der Ansprüche 27 bis 36, dadurch gekennzeichnet, daß eine der Ablaufflächen (109, 119) nahe ihrem unteren Rand (130) eine sich längs desselben erstreckende, zur Ablaufseite (119') vorspringende Stufe (128) aufweist.

38. Vorrichtung nach Anspruch 37, dadurch gekennzeichnet, daß die dritte Zuführeinrichtung in die durch die Stufe (128) gebildete Hohlkehle (134) gerichtet ist.

39. Vorrichtung nach einem der Ansprüche 27 bis 38, dadurch gekennzeichnet, daß auf einer der Ablaufflächen (109, 119) Strömungshindernisse in Gestalt von hochstehenden Noppen (126), Rippen oder dergleichen vorgesehen sind.

40. Vorrichtung nach einem der Ansprüche.27 bis 39, dadurch gekennzeichnet, daß unter dem unteren Rand (130) der unteren Ablauffläche eine Gitter (139) angeordnet ist.

41. Vorrichtung nach einem der Ansprüche 27 bis 40, dadurch gekennzeichnet, daß mindestens eine der Düsen (113, 123, 133) der Düsenreihen (11.1, 121, 131) und/oder mindestens eine der Ablaufflächen (109,119) in ihrem Neigungswinkel in der zur Bahn senkrechten Längsebene verstellbar sind.

## Claims

1. A method of patterning textile webs or the like, in which a carrier liquid is provided with a patterning liquid in physically separated partial quantities, and in which the patterning liquid distribution automatically occuring in such circumstances is transferred to the web, characterised in that the carrier liquid forms a film or a layer and is so provided with a patterning liquid that the latter flows, is suspended or sinks only slowly in the carrier liquid and the latter together with the patterning liquid contained therein is poured in the form of an undivided film or layer on to the web.

2. A method according to claim 1, characterised in that the patterning liquid has a higher viscosity than the carrier liquid.

3. A method according to claim 1 or 2, characterised in that the patterning liquid is soluble in the carrier liquid.

4. A method according to claim 2 or 3, characterised in that the patterning liquid contains a thickening agent while the carrier liquid has substantially no thickening agent.

5. A method according to any one of claims 1 to 4, characterised in that the carrier liquid contains another patterning agent, more particularly a dye, in uniform distribution, in addition to the patterning liquid.

6. A method according to any one of claims 1 to 5, characterised in that the individual quantities of patterning liquid for producing the pattern are of themselves patterned.

7. A method according to claim 6, characterised in that different patterning liquids are combined, the combined quantities are subdivided into individual quantities, and the individual quantities are applied into or on to the liquid.

8. A method according to one or more of claims 1 to 7, characterised in that the carrier liquid containing or carrying the patterning liquid is subjected to an agitating and/or vibrating action.

9. A method according to claim 8, characterised in that a fluid medium is blown into or on to the carrier liquid carrying the patterning liquid.

10. A method according to one or more of claims 1 to 9, characterised in that a downwardly flowing layer of carrier liquid is produced on an inclined draining surface extending transversely across the web, the patterning liquid being introduced into said layer, the latter flowing down freely on to the web from the bottom edge of the draining surface.

11. A method according to claim 10, characterised in that the carrier liquid and/or the patterning liquid are first applied to a first inclined draining surface extending transversely across the web, from which draining surface the carrier liquid and/or the patterning liquid flow down with carrier liquid on to a second inclined draining surface.

12. A method according to claim 11, characterised in that a downwardly flowing layer of a carrier liquid into which a patterning liquid is introduced is also produced on the second draining surface.

13. A method according to any one of claims 10 to 12, characterised in that the downwardly flowing layer containing the patterning liquid is additionally rendered non-uniform at least on one of the draining surfaces.

14. A method according to claim 13, characterised in that the said layer is rendered non-uniform by a mechanical action on the layer.

15. A method according to claim 13, characterised in that the said layer is rendered non-uniform by the application of a carrier liquid.

16. A method according to any one of claims 10, 12 or 14, characterised in that the carrier liquid is applied in individual streams.

17. A method according to claim 16, characterised in that the streams are controllably changed as to position and direction.

18. A method according to claim 16 or 17, characterised in that the streams are intermittently interrupted.

19. A method according to any one of claims 10 to 18, characterised in that the patterning liquid is applied to the carrier liquid in individual streams.

20. A method according to any one of claims 1 to 19, characterised in that a carrier liquid containing a thickening is used.

21. A method according to any one of claims 1 to 20, characterised in that the carrier liquid provided with the patterning liquid is additionally dispersed after leaving the bottom edge of the first draining surface.

22. Apparatus for performing the method according to claims 1 to 19, having an applicator comprising a rotating roller the bottom part of which is immersed into the carrier liquid contained in a trough extending across a sheet structure in the form of a web, the carrier liquid being wiped off said roller on the downward side as considered in the direction of rotation, by means of a blade inclined to the web, the carrier liquid being transferred to the web from the bottom edge of said blade, characterised in that a dispenser device (13) is provided above the applicator and delivers the patterning liquid into or on to the carrier liquid (6).

23. Apparatus according to claim 22, characterised in that the dispensing device (13) delivers the patterning liquid into the trough (3).

24. Apparatus according to claim 22, characterised in that the dispensing device delivers the patterning liquid on to the roller (4).

25. Apparatus according to claim 22, characterised in that the dispensing device (13) delivers the patterning liquid on to the blade (8).

26. Apparatus for performing the method according to claims 1 to 9 comprising a liquid tank connected to a slot nozzle extending in the direction of the width of the web, characterised in that the dispensing device (13) delivers the patterning liquid to the liquid tank (16).

27. Apparatus for performing the method according to claims 10 to 21, comprising an inclined draining surface extending transversely across the web, and a feed device by means of which a liquid can be dispensed in the top zone of the draining surface and runs down in a layer over the draining surface and from the bottom edge thereof on to the web, the feed device being in the form of a row of nozzles extending across the web and delivering the carrier liquid on to the draining surface, a dispensing means being provided to deliver the patterning liquid into the carrier liquid flowing down over the draining surface, characterised in that a second inclined draining surface (119) is so arranged beneath the draining surface (109) that the carrier liquid (114) and/or the patterning liquid (108) flows down over the bottom edge (116) of the first draining surface (109) on to the second draining surface (119).

28. Apparatus according to claim 27, characterised in that the dispensing device comprises a row of controllable valves (104,104') extending across the draining surface (109,119).

29. Apparatus according to claim 28, characterised in that the first draining surface is divided up, by lateral edge webs (140) disposed closer togehter in the downward direction, into a plurality of individual elements (139) in the form of chutes dipsosed adjacent one another transversely of the web (1).

30. Apparatus according to claim 29, characterised in that a plurality of valves (104) for the patterning liquid are associated with each individual member (139).

31. Apparatus according to any one of claims 28 to 30, characterised in that a second feed device is provided which delivers a layer (125) of a carrier liquid (124) also on to the second draining surface (119) above the zone of impingement of the carrier liquid and/or of patterning liquid from the first draining surface.

32. Apparatus according to claim 31, characterised in that the feed device for the first draining surface (109) is in the form of a row of nozzles (111) directed towards the second draining surface (119).

33. Apparatus according to any one of claims 27 to 32, characterised in that a third feed device for carrier liquid is provided, which directs the carrier liquid towards the bottom zone of the second draining surface (119) in orderto render non-uniform the layer (125) orfilm flowing down in that area.

34. Apparatus according to claim 33, characterised in that the third feed device is in the form of a row of nozzles (131) disposed transversely above the second draining surface (119).

35. Apparatus according to any one of claims 27 to 34, characterised in that the nozzles (113, 123, 133) of at least one of the rows thereof (111, 121, 131) are adapted to reciprocate controllably transversely of the web (1).

36. Apparatus according to claim 27, 32, 34 or 35, characterised in that the nozzles (113,123,133) of at least on row thereof (111, 121, 131) and/or at least one of the draining surfaces (109, 119), are pivotable about an axis situated transversely of the web (1).

37. Apparatus according to any one of claims 27 to 36, characterised in that one of the draining surfaces (109, 119) has, near its bottom edge (130), a step (128) extending along the same and projecting to the draining side (119').

38. Apparatus according to claim 37, characterised in that the third feed device is directed into the groove (134) formed by the step (128).

39. Apparatus according to any one of claims 27 to 38, characterised in that flow obstacles in the form of raised projections (126), ribs or the like are provided on one of the draining surfaces (109,119).

40. Apparatus according to any one of claims 27 to 39, characterised in that a grid (139) is disposed beneath the bottom edge (130) of the bottom draining surface.

41. Apparatus according to any one of claims 27 to 40, characterised in that at least one of the nozzles (113, 123, 133) of the rows thereof (111, 121, 131) and/or at least one of the draining surfaces (109, 119) are adjustable in respect of their angle of inclination in the longitudinal plane perpendicular to the web.

## Revendications

1. Procédé pour décorer des bandes de produits textiles, ou analogues, procédé dans lequel il est prévu un liquide porteur avec, en quantités partielles séparées spatialement, un liquide de décoration, et dans lequel la répartition s'effectuant d'elle-même du liquide de décoration est reportée sur la bande de tissu, procédé caractérisé en ce que le liquide porteur constitue un film ou une couche et est muni d'un liquide de décoration de façon que ce liquide de décoration flotte ou plane dans le liquide porteur ou bien ne s'enfonce que lentement dans ce liquide, tandis que le liquide porteur avec le liquide de décoration qu'il contient est versé sur la bande de tissu sous forme de film ou de couche non divisé.

2. Procédé selon la revendiation 1, caractérisé en ce que le liquide de décoration a une viscosité supérieure à celle du liquide porteur.

3. Procédé selon la revendication 1 ou 2, caractérisé en ce que le liquide de décoration est soluble dans le liquide porteur.

4. Procédé selon la revendication 2 ou 3, caractérisé en ce que le liquide de décoration contient un épaississant, tandis que le liquide porteur est essentiellement exempt d'épaississant.

5. Procédé selon une des revendications 1 à 4, caractérisé en ce que le liquide porteur, en supplément au liquide de décoration, contient un autre moyen de décoration notamment un colorant, uniformément réparti.

6. Procédé selon une des revendications 1 à 5, caractérisé en ce que les quantités individuelles de liquide de décoration, fournissant le motiv du dessin, comportent en elle-même des motifs.

7. Procédé selon la revendication 6, caractérisé en ce que différents liquides de décoration sont rassemblés, en ce que les qantités ainsi rassemblées sont subdivisées pour constituer les quantités individuelles, et que ces quantités individuelles sont disposées dans ou sur le liquide porteur.

8. Procédé selon une ou plusieurs des revendications 1 à 7, caractérisé en ce qu'on exerce sur le liquide porteur, contenant ou portant le liquide de décoration, une action d'agitation et/ou de vibration.

9. Procédé selon la revendication 8, caractérisé en ce qu'un produit fluide est soufflé dans ou sur le liquide porteur portant le liquide de décoration.

10. Procédé selon l'une ou plusieurs des revendications 1 à 9, caractérisé en ce que, sur une surface d'écoulement placée obliquement et s'étant transversalement au-dessus de la bande de tissu, est obtenu une couche de liquide porteur s'écoulant vers le bas, à l'intérieur de laquelle est déposé le fluide de décoration et qui s'écoule librement sur la bande de tissu à partir du bord inférieur de la surface d'écoulement.

11. Procédé selon la revendication 10, caractérisé en ce que liquide porteur et/ou le liquide de décoration sont tout d'abord déposés sur une première surface d'écoulement inclinée s'étendant transversalement au-dessus de la bande de tissu, surface à partir de laquelle le liquide porteur et/ou le liquide de décoration s'écoulent vers le bas avec le liquide porteur sur une seconde surface d'écoulement inclinée.

12. Procédé selon la revendication 11, caractérisé en ce que sur la seconde surface d'écoulement également, une couche s'écoulant vers le bas d'un liquide porteur est obtenue, couche à l'intérieur de laquelle est déposé un liquide de décoration.

13. Procédé selon l'une des revendications 10 à 12, caractérisé en ce que sur au moins une des surfaces d'éoulement, la couche s'écoulant vers le bas et chargée avec le liquide de décoration, est en outre rendue irrégulière.

14. Procédé selon la revendication 13, caractérisé en ce que la couche est rendue irrégulière par action mécanique sur cette couche.

15. Procédé selon la revendication 13, caractérisé en ce que la couche est rendue irrégulière par application d'un liquide porteur.

16. Procédé selon une des revendications 10, 12 ou 14, caractérisé en ce que l'application du liquide porteur se fait en jets individuels.

17. Procédé selon la revendication 16, caractérisé en ce que les jets sont modifiés en étant commandés en position et en direction.

18. Procédé selon la revendication 16 ou 17, caractérisé en ce que les jets sont interrompus de façon intermittente.

19. Procédé selon une des revendications 10 à 18, caractérisé en ce que le liquide de décoration est déposé dans le liquide porteur en jets individuels.

20. Procédé selon une des revendications 1 à 19, caractérisé en ce qu'un liquide porteur contenant un épaississant est utilisé.

21. Procédé selon une des revendications 1 à 20, caractérisé en ce que le liquide porteur muni du liquide de décoration, est en outre dispersé après avoir quitté le bord inférieur de la primière surface d'écoulement.

22. Dispositif pour la mise en oeuvre du procédé selon les revendications 1 à 19, avec un dispositif d'application comportant un cylindre rotatif dont la parie inférieure plonge dans le liquide porteur se trouvant dans un bac s'étendant transversalement au-dessus d'une structure superficielle en forme de bandes, cylindre dont le fluide porteur est enlevé sur le côté descendant lors de la rotation au moyen d'une râclette inclinée vers le bas sur la structure superficielle, et dont le bord inférieur transmet ce liquide de cette structure superficielle, dispositif caractérisé en ce qu'au-dessus de dispositif d'application il est prévu un dispositif d'alimentation (13) qui délivre le liquide de décoration dans our sur le liquide porteur (6).

23. Dispositif selon la revendication 22, caractérisé en ce que le dispositif d'alimentation (13) délivre le liquide de décoration dans le bac (3).

24. Dispositif selon la revendication 22, caractérisé en ce que le dispositif d'alimentation délivre le liquide de décoration sur le cylindre (4).

25. Dispositif selon la revendication 22, caractérisé en ce que le dispositif d'alimentation (13) délivre le liquide de décoration sur la râclette (8).

26. Dispositif pour la mise en oeuvre du procédé selon les revendications 1 à 9, avec un réservoir de liquide relié à une buse à fentes s'étandant dans la direction de la largeur de la structure superficielle, dispositif caractérisé en ce que le dispositif d'alimentation (13) délivre le liquide de décoration dans le réservoir de liquide (16).

27. Dispositif pour la mise en oeuvre du procédé selon les revendications 10 à 21, avec une surface d'écoulement placée obliquement et disposée transversalement au-dessus de la bande de tissu, et avec un dispositif d'alimentation au moyen duquel un liquide est susceptible d'être délivre sur la partie supérieure de la surface d'écoulement, liquide qui s'écoule vers le bas en une couche sur la surface d'écoulement et à partir du bord inférieur de cette surface, sur la bande de tissu, le dispositif d'alimentation revêtant la forme d'une rangée de buses s'étendant transversalement au-dessus de la bande de tissu, et qui délivre le liquide porteur sur la surface d'écoulement, tandis qu'il est prévu un dispositif d'application qui délivre le liquide de décoration dans le liquide porteurs s'écoulant vers le bas sur la surface d'écoulement, dispositif caractérisé en ce qu'au-dessous de la surface d'écoulement (109) est disposée une seconde surface d'écoulement (119) placée obliquement, le liquide porteur (114) et/ou le liquide de décoration (108) coulant vers le bas par l'intermédiaire du bord inférieur (116) de la première surface d'écoulement (109) sur la seconde surface d'écoulement (119).

28. Dispositif selon la revendication 27, caractérisé en ce que le dispositif d'application comporte une rangée de soupapes (104, 104') susceptibles d'être comandées, s'étendant transversalement au-dessus des surfaces d'écoulement (109, 119).

29. Dispositif selon la revendication 28, caractérisé en ce que la première surface d'écoulement (109) est divisée par des armatures de bordure latérales (140) se rapprochant les unes des autres dans la direction d'éoulement, en plusieurs organes individuels (139) en forme de goulottes, voisins les uns des autres, transversalement par rapport à la bande de tissu (1).

30. Dispositif selon la revendication 29, caractérisé en ce que plusieurs soupapes (104) du liquide de décoration sont associées à chaque organe individuel (139).

31. Dispositif selon une des revendications 28 à 30, caractérisé en ce qu'il est prévu un second dispositif d'alimentation qui délivre également sur la seconde surface d'écoulement (119) au-dessus de la zone d'arrivée du liquide porteur et/ou du liquide de décoration de la première surface d'écoulement, une couche (125) d'un liquide porteur (124).

32. Dispositif selon la revendication 31, caractérisé en ce que le dispositif d'alimentation de la première surface d'écoulement (109) revêt la forme d'une rangée de buses (111) dirigées contre la seconde surface c'écoulement (119).

33. Dispositif selon une des revendications 27 à 32, caractérisé en ce qu'il est prévu un troisième dispositif d'alimentation pour le liquide porteur, qui dirige le liquide porteur contre la partie inférieure de la seconde surface d'écoulement (119) pour rendre irrégulier la couche (125) ou le film s'écoulant vers le bas à cet endroit.

34. Dispositif selon la revendication 33, caractérisé en ce que le troisième dispositif d'alimentation revêt la forme d'une rangée de buses (131) disposée transversalement au-dessus de la seconde surface d'écoulement (119).

35. Dispositif selon les revendications 27 à 34, caractérisé en ce que les buses (113, 123, 133) d'au moins une des rangées de buses (111, 121, 131) sont susceptibles d'être déplacées d'un mouvement d'aller et retour en étant commandées transversalement par rapport à la bande de tissu (1).

36. Dispositif selon la revendication 27, 32, 34 ou bien 35, caractérisé en ce que les buses (113, 123, 133) d'au moins une des rangées de buses (111,121,131) et/ou d'au moins une des surfaces d'écoulement (109, 119) sont susceptibles de pivoter autour d'un axe placé transversalement par rapport à la bande de tissu (1).

37. Dispositif selon une des revendications 27 à 36, caractérisé en ce qu'une des surfaces d'écoulement (109, 119) comporte au voisinage de son bord inférieur (130) un seuil s'étendant le long de ce bord, et en saillie par rapport au côté d'entrée (119').

38. Dispositif selon la revendication 37, caractérisé en ce que le troisième dispositif d'alimentation est dirigé sur la gorge creuse (134) formée par le seuil (128).

39. Dispositif selon l'une des revendications 27 à 38, caractérisé en ce que sur l'une des surfaces d'écoulement (109, 119) il est prévu des obstacles à l'écoulement sous la forme de saillies (126), de nervures etc.

40. Dispositif selon l'une des revendications 27 à 39, caractérisé en ce que sous le bord inférieur (130) de la surface d'écoulement inférieure, une grille (139) est disposée.

41. Dispositif selon l'une des revendications 27 à 40, caractérisé en ce qu'au moins une des buses (113,123,133) des rangées de buses (111,121,131 et/ou au moins une des surfaces d'écoulement (109, 119) est réglable en ce qui concerne son angle d'inclinaison dans le plan longitudinal perpendiculaire à la bande.
